# EUROPÄISCHE PATENTSCHRIFT

(11) **EP 2 423 122 B1**
(45) Veröffentlichungstag und Bekanntmachung des Hinweises auf die Patenterteilung: **10.10.2018**
(21) Anmeldenummer: 10450134.1
(22) Anmeldetag: 25.08.2010
(51) Int. Cl.: B65D 77/20, B65D 83/04

(54) **Medikamentenfläschchen zur Entnahme von stückig dargebotenem Füllgut**
Medicine bottles for removing pelletised bulk material
Flacons de médicaments pour l'extraction d'un produit de remplissage présenté en morceaux

(43) Veröffentlichungstag der Anmeldung: 29.02.2012
(73) Patentinhaber: Constantia Teich GmbH, 3200 Weinburg (AT)
(72) Erfinder: Zuser, Wilhelm, Ing., 3202 Hofstetten (AT); Afflenzer, Robert, 3200 Weinburg (AT); Ziegelwanger, Günter, 3202 Hofstetten (AT)
(74) Vertreter: Patentanwälte Barger, Piso & Partner

(56) Entgegenhaltungen:
- WO-A1-2008/006123
- DE-U1- 8 913 356
- US-A1- 2007 267 304

## Beschreibung

Die Erfindung betrifft ein Medikamentenfläschchen für Pillen, Dragees, Tabletten und anderes stückig dargebotenes Füllgut, wie Medikamente, Nahrungsergänzungsmittel, Aroma-, Süß-, Farb- und Konservierungsstoffe als auch Lebensmittel, wie Getreide oder Nüsse, die im Medikamentenfläschchen lose geschüttet vorliegen, und speziell einen Verschluss für ein derartiges Fläschchen entsprechend dem Oberbegriff des Anspruches 1 und der WO2008/006123 A1 der Anmelderin.
Diese Druckschrift offenbart eine zweischichtige Platine für einen Behälter für Flüssigkeiten, wobei beim Öffnen die untere Schicht am Behälter verbleibt und mit der oberen Schicht ein kreisförmiger Teil der unteren Schicht mit abgepeelt wird, sodass eine Öffnung für einen Trinkhalm, etc. entsteht. Das geoffenbarte Material besteht im Wesentlichen aus zwei miteinander verbundenen Schichten, die jeweils mehrlagig ausgebildet sein können. Die innere Schicht wird mit dem jeweiligen Behälterrand versiegelt und weist im Abstand vom Behälterrand eine in sich geschlossene Schwächungslinie auf. Die äußere Schicht kann, zumeist mittels einer Lasche, abgezogen werden. Da die Verbindungskraft zwischen den beiden Schichten kleiner ist als die Kraft, die die innere Schicht im Siegelbereich mit dem Behälterrand verbindet, trennen sich die beiden Schichten und der Bereich der inneren Schicht, der durch die in sich geschlossene Schwächungslinie vom Rest abgegrenzt ist, bleibt auf der abgezogenen äußeren Schicht haften, sodass eine Öffnung in der inneren Schicht freigegeben wird, die wesentlich kleiner ist als der Teil, der durch die bleibende Versiegelung mit dem Behälterrand die Öffnung abdeckt.

Diese Technologie wird im Wesentlichen verwendet, um bei Gefäßen nach dem Abziehen der äußeren Schicht das Ausschütten von Flüssigkeit möglichst zu vermeiden und dennoch eine Trinköffnung zur Verfügung zu stellen oder um eine Öffnung für einen Trinkhalm zur Verfügung zu stellen oder dergleichen mehr. Diese Druckschrift wurde auch als US 2009/0311475 A1 veröffentlicht.

Ähnliche Materialien mit ähnlicher Ausbildung, die zu gleichen Zwecken verwendet werden, sind aus der EP 812 782 A, der US 2004/0013827 A1, der US 4 735 335, der GB 2 027 664 A und aus der WO 2006/113951 A1 bekannt.

Diese Technologie wurde im Laufe der Zeit verschiedentlich weiterentwickelt und ausgestaltet und an verschiedene Anwendungsgebiete angepasst, doch wurde bis jetzt in keinem Fall die geschaffene Öffnung für einen anderen Zweck vorgesehen, als Zugang zum Behälterinneren zu schaffen. Dies beginnt bei der Herstellung besonders kleiner Öffnungen, durch die der Überdruck in Verpackungen, deren Inhalt im Mikrowellenherd erwärmt wird, entweichen bzw. abgebaut werden kann. Schon genannt wurden Zugangsöffnungen für Trinkhalme bzw. Trinköffnungen, weitere Öffnungen sind bekannt, um Flüssigkeiten auszugießen, dabei aber das Kochgut, beispielsweise Reis, zuverlässig zurückgehalten werden soll.
Vielfach werden die genannten Medikamente, Nahrungsergänzungsmittel, Vitaminpräparate etc. nicht einzeln in sogenannten Blisterverpackungen verpackt, sondern lose geschüttet in sogenannten Medikamentenfläschchen aus Glas oder in den letzten Jahren zunehmend bis fast ausschließlich aus Kunststoff verkauft.
Üblicherweise werden diese Fläschchen durch einen Schraubverschluss mit Schraubkappe verschlossen, wobei als Garantieerkennung für die Unversehrtheit zum Zeitpunkt des Kaufes entweder ein Garantiering an der Kappe vorgesehen ist, der beim erstmaligen Aufschrauben bricht, oder aber es ist im Inneren der Kappe, über den Rand des Halses des Fläschchens, eine Garantieplatine, zumeist aus Aluminium oder einem Kunststoffverbund, aufgesiegelt. Diese Platine muss vom Benutzer abgepeelt werden, wenn er zum Inhalt des Fläschchens gelangen will, und erfüllt so die Garantiefunktion.
Die Verwendung von solchen Medikamentenfläschchen für Pharmazeutika, Nahrungsergänzungsmittel etc. stellt eigentlich einen Anachronismus dar, wenn man bedenkt, dass die Herstellung und das Füllen der Verpackung in einer Umgebung erfolgt, die an Keimfreiheit und Sauberkeit nahezu die gleichen Anforderungen stellt wie ein OP (Operationssaal), und wenn man dann bedenkt, dass der Benutzer beim Versuch eine Tablette (es wird in der Folge aus Gründen der Einfachheit immer nur von Tablette(n) gesprochen und die anderen speziellen Bezeichnungen der einzelnen Darreichungsformen werden darunter stillschweigend mitverstanden) so gut wie immer mehrere Tabletten aus dem Fläschchen schüttelt (zumeist auf einen hygienisch durchaus bedenklichen Untergrund) und die, die er nicht benötigt, mit seinen bloßen Fingern, wieder zurück ins Fläschchen wirft, wo sie in vielen Fällen noch monatelang unbenutzt verbleiben, während der anhaftende Schweiß und Hautschuppen etc. in Zersetzung übergehen.
Da aber am Markt derartige Medikamentenfläschchen von den Endbenutzern nach wie vor stark nachgefragt werden und in vielen Fällen den ebenfalls angebotenen Blisterpackungen vorgezogen werden, besteht der Wunsch nach einer verbesserten Ausgabemöglichkeit für die Tabletten aus den Medikamentenfläschchen.
Es ist somit Aufgabe der Erfindung, einen Verschluss für ein solches Medikamentenfläschchen zu schaffen, der die Entnahme einzelner Tabletten erleichtert und das Ausleeren einer Vielzahl von Tabletten bei einer Schüttelbewegung zumindest im Wesentlichen verhindert.
Erfindungsgemäß werden diese Ziele durch die im kennzeichnenden Teil des Anspruchs 1 genannten Merkmale erreicht.
Mit anderen Worten, es besteht der Verschluss nicht nur aus einer Schraub- oder Schnappkappe, sondern auch aus einer zumindest zweischichtigen Platine, die die Garantiefunktion erfüllt und bei deren Abziehen eine innere Schicht, eine gegebenenfalls mehrlagige Kunststofffolie, am Rand der Öffnung verbleibt, wobei diese Kunststofffolie eine Ausgabeöffnung aufweist, die außermittig auf der kreisrunden Folienfläche vorgesehen ist, und auf der dem Siegelrand zugewandten Seite zumindest einen konkaven Abschnitt aufweist.

Auf diese Weise fungiert der von einer gedachten Geraden durch die beiden Enden des konkaven Abschnittes nach innen ragende Teil der Kunststofffolie als eine Art Bremse für die auszuleerenden Tabletten und erleichtert so die Entnahme einzelner Tabletten aus dem Medikamentenfläschchen.

Die Erfindung wird im Folgenden anhand der Zeichnung, die rein schematisch einige Ausführungsformen der Erfindung zeigt, näher dargestellt. Dabei zeigt bzw. zeigen:
die Fig. 1 ein Medikamentenfläschchen mit dem erfindungsgemäßen Verschluss in geschlossenem Zustand,
die Fig. 2 das Medikamentenfläschchen der Fig. 1 mit abgenommener Schraubkappe und intaktem Garantieverschluss,
die Fig. 3 eine Ansicht eines Medikamentenfläschchens wie in Fig. 1 bzw. 2 mit abgezogenem Garantieverschluss und freigelegter Entnahmeöffnung,
die Fig. 4 bis 8 verschiedene Formen erfindungsgemäßer Entnahmeöffnungen, rein schematisch in Draufsicht.

Die Fig. 1 zeigt das Medikamentenfläschchen 1 mit erfindungsgemäßem Verschluss in geschlossenem Zustand.

Die Fig. 2 zeigt das Medikamentenfläschchen 1 der Fig. 2 mit abgenommener Schraubkappe und intaktem Garantieverschluss.

Die Fig. 3 zeigt das Medikamentenfläschchen 1 mit abgezogenem Garantieverschluss und freigelegter Öffnung 4 in einer inneren Kunststofffolie (3), die nach dem Abpeelen des Garantieverschlusses am Rand des Medikamentenfläschchens 1 entlang eines umlaufenden Siegelrandes 2 kleben bleibt und die Flaschenöffnung im Bereich 3 abdeckt und nur eine Öffnung 4 freigibt. Die Öffnung 4, die von einer Schwächungslinie 9 begrenzt ist, ist exzentrisch zum kreisförmigen Siegelrand 2 bzw. zu dessen Mittelpunkt angeordnet und weist auf der Seite, die dem Siegelrand 2 am nächsten liegt, einen konkaven Abschnitt auf. Es handelt sich dabei um den Bereich des Umfanges der Öffnung 4, der zwischen den Punkten 5 und 6 liegt, die die Berührungspunkte an eine Gerade 7 sind. Der Bereich 8, der zwischen dem Umfang der Öffnung 4 und der Geraden 7 liegt, dient als eine Art Lasche oder Zunge, die das Ausschütteln der Tabletten aus dem Medikamentenfläschchen gerade um so viel erschwert, dass die Anzahl der bei einer üblichen Ausschüttbewegung austretenden Tabletten stark reduziert und bevorzugt auf eine Tablette reduziert wird.
Die Fig. 4 zeigt die Variante der erfindungsgemäßen Öffnung 4, ganz schematisch, nämlich eine Draufsicht auf eine innere Kunststofffolie, wie sie in Fig. 3 ausgebildet ist.
Die Fig. 5 zeigt eine Variante, bei der die Lasche 8 deutlich größer ist als die in Fig. 4 gezeigte, wobei sich im Zuge des Ausschüttelns von Tabletten diese Lasche 8 etwa im Bereich der Geraden 7 biegt. Sie steuert so die Dosierung.

Andere Varianten, jeweils mit einem Maß h von Laschen 8 bezüglich einer Geraden 7, sind in den Fig. 6 bis 8 dargestellt, dabei zeigt die Fig. 6 eine Variante mit einer Öffnung 4, die durch zwei etwa radial verlaufende Ränder an den Seiten und zwei etwa in Umfangsrichtung verlaufende konkave Ränder, sowohl auf der dem Umfang 2 zugeordneten Seite, als auch auf der dem Zentrum zugeordneten Seite, begrenzt ist. Es sind somit zwei Laschen bei dieser Öffnung ausgebildet, durch die Tabletten bei der Schüttelbewegung beim Ausgeben wie durch zwei Lippen hindurch treten und so vereinzelt werden.
Fig. 7 zeigt eine Variante, bei der eine etwa von einem Kreis oder einem Oval begrenzte Öffnung 4 an der Seite der Peripherie eine Lasche 8 aufweist, die annähernde elliptische Form hat und dabei als Besonderheit über ihre Hauptachse hinaus ausgebildet ist, sodass die verbleibende Öffnung 4 annähernd Sichelform hat.

Fig. 8 zeigt eine Öffnung 4, die ringsum geradlinig begrenzt ist, und die Lasche 8 die Form eines Dreieckes hat, das mit seiner Basis entlang einer Sehne der kreisförmigen Siegelnaht bzw. dem Siegelrand 2 verläuft und dessen Spitze zum Zentrum der Platine gerichtet ist. Wie auch die anderen Laschen, so biegt sich auch diese bestimmungsgemäß beim Ausschütteln einer Tablette und wirkt so bremsend und vereinzelnd.

Die Erfindung ist nicht auf die dargestellten Ausführungsformen beschränkt, sondern kann verschiedentlich verändert und an die jeweilige Anwendung angepasst werden.

In Kenntnis der Größe, der Masse, der Oberflächenbeschaffenheit und anderer Eigenschaften der Tabletten, die aus dem Medikamentenfläschchen entnommen werden sollen, ist es dem Fachmann auf dem Gebiet der Verpackungsindustrie anhand weniger Versuche möglich, die bestmögliche Form und Größe der Öffnung 4 zu bestimmen.

Da derartige Platinen im Stand der Technik für die eingangs genannten Zwecke bereits verschiedentlich bekannt sind, und diese vom Fachmann in Kenntnis der Erfindung leicht auf die erfindungsgemäße Anwendung übertragen werden können, ist es nicht notwendig, hier näher auf deren Aufbau und die dabei verwendeten Materialien einzugehen.

Bedeutsam ist, dass die Öffnung 4 außermittig angeordnet ist, da jeder Benutzer instinktiv die Öffnung beim Kippen und Schütteln des Fläschchens im unteren Bereich platziert, wodurch bei der erfindungsgemäßen Anordnung die Lasche 8, die dann vom Rand nach oben ragt, ihre Aufgabe am Besten erfüllen kann.

## Patentansprüche

1. Medikamentenfläschchen (1) zur Entnahme von Tabletten, Pillen, Dragees, Pulvern und anderem stückig dargebotenem Füllgut, wie Medikamenten, Nahrungsergänzungsmitteln, Süßstoffen, die im Medikamentenfläschchen (1) lose geschüttet vorliegen, wobei das Medikamentenfläschchen (1) mittels einer Platine verschlossen ist, die aus zumindest zwei Schichten besteht, von denen eine innere Schicht (3), die gegebenenfalls mehrlagig ausgebildet ist, entlang des umlaufenden, kreisförmigen Rands des Medikamentenfläschchens (1) mit diesem fest versiegelt ist und exzentrisch zur Kreismitte eine umlaufende Schwächungslinie (9) aufweist, und eine äußere Schicht, die gegebenenfalls mehrlagig ausgebildet ist, und mit der inneren Schicht (3) abpeelbar verbunden ist, und wobei beim Abpeelen der innerhalb der umlaufenden Schwächungslinie (9) liegende Bereich der inneren Schicht (3) auf der äußeren Schicht verbleibt und eine Öffnung (4) in der inneren Schicht (3) bildet, **dadurch gekennzeichnet, dass** die umlaufende Schwächungslinie (9) der Öffnung (4) in ihrem dem Siegelrand (2) zunächst liegenden Bereich einen konkaven Abschnitt in Form eines von einer gedachten Sehne der beiden Enden des konkaven Abschnittes nach innen in die Öffnung (4) ragenden Teils (8) der inneren Schicht (3) aufweist.

2. Medikamentenfläschchen nach Anspruch 1, **dadurch gekennzeichnet, dass** im konkaven Abschnitt der Öffnung (4) die innere Schicht (3) die Form einer konvexen Lasche (8) aufweist.

3. Medikamentenfläschchen nach Anspruch 2, **dadurch gekennzeichnet, dass** die konvexe Lasche (8) durch mindestens zwei Punkte (5) und (6) auf der Schwächungslinie (9) und einer durch diese Punkte (5) und (6) gehenden Geraden (7) begrenzt ist.

## Claims

1. A vial (1) for tablets, pills, coated tablets, powders and other product in piecemeal form, such as drugs, food supplements, sweeteners, which are present in bulk in the vial (1), wherein the vial (1) is closed by means of a lid, said lid consisting of at least two layers, of which an inner layer (3), which may be of multi-ply configuration, is tightly sealed along the circumferential, circular rim of the vial (1) to the same and has eccentrically to the center of the circle a circumferential weakening line (9), and an outer layer, which may be of multi-ply configuration and is connected, such that it can be peeled off, to the inner layer (3), and wherein, when the peeling-off occurs, that region of the inner layer (3) which lies within the circumferential weakening line (9) remains on the outer layer and forms an opening (4) in the inner layer (3), **characterized in that** the circumferential weakening line (9) of the opening (4) has, in its region lying nearest to the sealing rim (2) a concave portion in form of a part (8) which protrudes, from a virtual chord of both ends of the concave portion, inwards into the opening (4) of the inner layer (3).

2. The vial as claimed in claim 1, **characterized in that** the opening (4) to the region (3) has a convex region, in the form of a tab (8).

3. The vial as claimed in claim 2, **characterized in that** the tab (8) is bounded by at least two points (5) and (6) on the weakening line (9) and a tangent (7) formed by these points (5) and (6).

## Revendications

1. Flacon de médicaments (1) pour le prélèvement de comprimés, de pilules, de dragées, de poudres et d'autres produits de remplissage présentés en morceaux, tels que des médicaments, des compléments alimentaires, des édulcorants, qui sont présents en vrac dans le flacon de médicaments (1), le flacon de médicaments (1) étant fermé au moyen d'un opercule qui est constitué d'au moins deux couches dont une couche intérieure (3), qui est le cas échéant réalisée en plusieurs plis, est scellée solidement au bord circulaire périphérique du flacon de médicaments (1), le long de celui-ci, et présente une ligne d'affaiblissement (9) périphérique, excentrique avec le centre du cercle, et une couche extérieure qui est le cas échéant réalisée en plusieurs plis et est reliée à la couche intérieure (3) de manière à pouvoir être retirée par pelage, et sachant que lors du retrait par pelage, la partie de la couche intérieure (3) située à l'intérieur de la ligne d'affaiblissement (9) périphérique reste sur la couche extérieure et forme une ouverture (4) dans la couche intérieure (3), **caractérisé en ce que** la ligne d'affaiblissement (9) périphérique de l'ouverture (4) présente, dans sa région la plus proche du bord de scellement (2), une portion concave sous la forme d'une partie (8) de la couche intérieure (3) s'étendant vers l'intérieur, dans l'ouverture (4), à partir d'une corde virtuelle des deux extrémités de la portion concave.

2. Flacon de médicaments selon la revendication 1, **caractérisé en ce que** dans la partie concave de l'ouverture (4), la couche intérieure (3) présente la forme d'une languette (8) convexe.

3. Flacon de médicaments selon la revendication 2, **caractérisé en ce que** la languette (8) convexe est délimitée par au moins deux points (5) et (6) sur la ligne d'affaiblissement (9) et par une droite (7) passant par ces points (5) et (6).
